# FASCICULE DE BREVET EUROPEEN

(11) **EP 0 669 498 B1**
(45) Date de publication et mention de la délivrance du brevet: **12.01.2000**
(21) Numéro de dépôt: 95870014.8
(22) Date de dépôt: 22.02.1995
(51) Int. Cl.: F23L 9/00, F23M 11/04

(54) **Foyer à combustible solide ou liquide**
Feuerstätte für festen oder flüssigen Brennstoff
Combustion apparatus for solid or liquid fuel

(30) Priorité: 25.02.1994 BE 9400220
(43) Date de publication de la demande: 30.08.1995
(73) Titulaire: FONDERIES DU LION S.A., B-5660 Frasnes-lez-Couvin (BE); Thermic Investments, 2017 Luxembourg (LU)
(72) Inventeur: Berlaimont, Claude, B-5060 Falisolle (BE)
(74) Mandataire: Van Malderen, Michel

(56) Documents cités:
- EP-A- 0 479 734
- DE-A- 2 607 286
- DE-A- 4 003 779
- DE-A- 4 201 740
- FR-A- 2 617 270
- US-A- 4 236 500
- US-A- 4 643 165

## Description

Cette invention se rapporte à un foyer à combustible solide ou liquide équipé sur une des faces délimitant la chambre de combustion, en l'occurence la face antérieure, d'une fenêtre en un matériau transparent permettant d'observer les flammes.

Le but de l'invention est de créer des conditions telles qu'aucun dépôt provoqué par les distillats encore imbrulés de la chambre de combustion ne se forme sur la fenêtre précitée.

L'invention a également pour objet d'améliorer les conditions de combustion dans la chambre de combustion en créant une source d'air secondaire surchauffé - proportionnelle à la source d'air primaire - introduit directement dans une zone de postcombustion.

Pour réaliser cet objectif conformément à l'invention, la face antérieure précitée est équipée de moyens dirigeants du haut vers le bas et sous la forme d'un rideau ayant sensiblement la largeur de la fenêtre précitée, un air coulis capté à l'extérieur du foyer et dirigé dans la chambre de combustion le long du côté intérieur de la fenêtre précitée.

Un tel foyer avec des moyens dirigeants est connu du document DE-A-4 003 799.

Selon l'invention les moyens précités comprennent
a) une chambre longitudinale présentant sur la face dirigée vers une face antérieure du foyer précité au moins une fente longitudinale et deux ailes extérieures parallèles entre-elles faisant saillie de telle manière que leur bord libre s'étend dans, ou sensiblement dans, le plan dans lequel s'étend une paroi du foyer, en l'occurence la paroi dans laquelle se trouve la fenêtre vitrée précitée;
b) un registre cylindrique qui est logé entre les ailes parallèles précitées et qui peut tourner autours de son axe géométrique pour permettre un passage dosé d'air de combustion pénétrant par ce registre cylindrique, lequel obture de façon réglable, la fente longitudinale précitée;
c) une lame d'étanchéité souple présentant des orifices de passage de l'air de combustion et qui est d'une part en contact avec le registre cylindrique précité et est appliqué d'autre part contre une pièce profilée arquée ou pliée présentant également des orifices de passage pour l'air de combustion qui se situent entre les orifices de passage de la lame d'étanchéité précitée et la fente longitudinale précitée.

Dans une forme de réalisation avantageuse au moins une mais de préférence deux tuyères orientées en direction du centre du foyer où se rassemblent les fumées de la combustion sont branchées sur la chambre longitudinale précitée.

D'autres détails et avantages ressortiront de la description qui sera donnée ci-après d'un foyer à combustible solide ou liquide selon l'invention.

Les notations de référence se rapportent aux figures ci-jointes.

La figure 1 est une vue en perspective de la chambre longitudinale equipée du registre selon l'invention.

La figure 2 est une vue explosée montrant les éléments coopérant avec le registre selon l'invention.

La figure 3 montre à une plus grande échelle et selon une coupe transversale la chambre longitudinale avec son registre et une tuyère branchée sur la chambre longitudinale.

Le foyer dont les figures ci-dessus représentent les éléments qui doivent empêcher le dépôt de fumée et de vapeur sur la fenêtre transparente qui équipe la face antérieure du foyer est un foyer alimenté par du combustible solide ou liquide. L'invention s'applique tout particulièrement aux foyers à bois.

Un foyer de ce type présente une chambre de combustion, non représentée aux figures, et quatre parois dont la paroi antérieure qui est équipée d'une fenêtre en un matériau transparent. L'état impeccable c.à.d. sans souillures dues aux fumées et aux vapeurs est un élément important d'autant que l'entretien de la fenêtre vitrée n'est généralement pas possible lorsque la température de celle-ci est élevée.

Les demanderesses ont constaté qu'il était possible de remédier aux inconvénients qui viennent d'être décrits en entretenant un courant d'air de combustion forcé de circuler sur toute la largeur de la fenêtre et, pour des raisons gravifiques, du haut vers le bas.

La paroi antérieure du foyer est équipée d'une chambre longitudinale 1 qui est délimitée à sa partie supérieure par une plaque 2 et deux parois verticales 3 et 4. A sa base, la chambre longitudinale 1 est délimitée par une plaque inférieure 5. Une aile 6 qui s'étend à angle droit par rapport à la paroi verticale 4 est recourbée à son extrémité sous la forme d'un rebord 6'. Ce rebord se situe pratiquement dans le plan de la paroi antérieure du foyer.

Sous le rebord 6' s'étend une pièce 7 recourbée vers le bas pour former avec la partie antérieure recourbée 8 de la plaque 5 un conduit capable de diriger l'air de combustion en une couche mince le long de la fenêtre vitrée du foyer et cela selon les flèches 9 visibles à la figure 1.

L'amenée de l'air de combustion à partir de l'extérieur, en direction de la chambre 1 se fait grâce aux éléments qui seront décrits maintenant.

Entre l'aile 2', qui prolonge vers l'avant la plaque 2, et l'aile 6 sont logés les éléments suivants: une pièce profilée arquée ou pliée 10 présentant des orifices de passage 11, pour l'air, qui, lorsque cette pièce est montée entre les ailes 2' et 6, viennent se placer face aux orifices de passage 12 menagés dans la paroi 4 de la chambre 1.

A la figure 2 les diverses fentes et orifices de passage sont bien visibles.

En contact avec la pièce profilée arquée pliée 10 se trouve une lame d'étanchéité 13, en acier inoxydable par exemple, qui présente également des orifices de passage 14 pour l'air de combustion.

Enfin, un registre cylindrique 15 est monté en avant de la lame d'étanchéité 13 et en contact étroit avec celle-ci. Le registre cylindrique 15 présente sur une grande partie de sa longueur plusieurs orifices de passage 16 qui assure l'admission de l'air de combustion en direction des orifices de passage menagés dans la lame élastique 13, la pièce arquée ou pliée 10 et la paroi 4 de la chambre 1.

En faisant tourner autour de son axe le registre cylindrique 15 on peut faire varier dans de larges mesures le volume d'air admis dans la chambre 1 et de là en direction de la fenêtre vitrée selon le trajet représenté par les flèches 9. L'admission de l'air dans le registre cylindrique 15 est suggérée par les flèches 17.

La rotation du registre cylindrique 15, c.à.d. le recyclage de l'air admis dans la chambre longitudinale 1 et de là le long de la paroi interne de la fenêtre vitrée se fait en agissant sur l'extrémité 18 qui fait latéralement saillie hors du registre cylindrique 15.

Il est possible grâce à la présence de la lame élastique 13 et au contact étroit entre celle-ci et le registre cylindrique 15 de regler très exactement le débit de l'air admis dans la chambre longitudinale 1. Ce débit peut d'ailleurs être fermé complètement ce qui permet de faire en toute sécurité usage de combustibles anthraciteux.

Selon l'invention il est fait usage de la chambre longitudinale 1 pour greffer sur celle-ci deux ou plusieurs tuyères 19 qui sont dirigées de telle sorte que l'air secondaire surchauffé peut atteindre le centre du foyer et participer au phénomène de postcombustion indispensable pour augmenter le taux de combustion total de gaz.

L'invention n'est pas limitée à la forme d'exécution décrite et bien des modifications pourraient y être apportées pour autant qu'elles tombent dans le cadre des revendications annexées.

## Revendications

1. Foyer à combustible solide ou liquide équipé sur une des faces qualifiée de face antérieure délimitant la chambre de combustion, d'une fenêtre en un matériau transparent permettant d'observer les flammes, dans lequel la face antérieure précitée est équipée de moyens dirigeant du haut vers le bas et sous la forme d'un rideau ayant sensiblement la largeur de la fenêtre précitée, un air coulis capté à l'extérieur du foyer et dirigé dans la chambre de combustion le long du côté intérieur de la fenêtre précitée, caractérisé en ce que les moyens précités comprennent :
- une chambre longitudinale (1) présentant sur la face dirigée vers une face antérieure du foyer précité au moins une fente longitudinale et deux ailes (6, 2') extérieures parallèles entre-elles faisant saillie de telle manière que leur bord libre s'étende dans, ou sensiblement dans, le plan dans lequel s'étend une paroi du foyer, en l'occurrence la paroi dans laquelle se trouve la fenêtre vitrée précitée ;
- un registre cylindrique (15) qui est logé entre les ailes parallèles précitées (6, 2') et qui peut tourner autour de son axe géométrique pour permettre un passage dosé du rideau d'air de combustion distribué en une épaisseur homogène par ce registre cylindrique (15), lequel obture de façon réglable, la fente longitudinale précitée ;
- une lame d'étanchéité (13) souple présentant des orifices de passage (14) de l'air de combustion et qui est d'une part en contact avec le registre cylindrique (15) précité et est appliqué d'autre part contre une pièce profilée arquée ou pliée (10) présentant également des orifices de passage (11) pour l'air de combustion qui se situent entre les orifices de passage (14) de la lame d'étanchéité (13) précitée et la fente longitudinale précitée.

2. Foyer selon la revendication 1, caractérisé en ce que la chambre longitudinale (1) précitée présente à sa base et sur toute sa longueur, un passage dont l'extrémité libre est rabattue vers le bas pour diriger l'air aspiré à partir du registre cylindrique (12) précité le long de la fenêtre précitée.

3. Foyer selon l'une quelconque des revendications 1 ou 2, caractérisé en ce que sur la chambre longitudinale (1) précitée est branchée au moins une, mais de préférence deux tuyères (19), orientées en direction du centre du foyer où se rassemblent les fumées de la combustion.

4. Foyer selon l'une quelconque des revendications 1 à 3, caractérisé en ce que les deux ailes (6, 2') sont dirigées vers la partie antérieure du foyer.

## Patentansprüche

1. Ofen für festen oder flüssigen Brennstoff, der auf einer der Seiten, die die Verbrennungskammer begrenzen, im vorliegenden Fall der Vorderseite, mit einem Fenster aus einem durchsichtigen Material ausgerüstet ist, das ermöglicht, die Flammen zu beobachten, wobei die obenerwähnte Vorderseite mit Mitteln ausgerüstet ist, die außerhalb des Ofens angesaugte und in die Verbrennungskammer geleitete Zugluft von oben nach unten in Form eines Vorhangs, der im wesentlichen die Breite des obenerwähnten Fensters hat, längs der inneren Seite des obenerwähnten Fensters leiten, dadurch gekennzeichnet, daß die obenerwähnten Mittel aufweisen:
- eine Längskammer (1), die auf der nach der Vorderseite des obenerwähnten Ofens gerichteten Seite mindestens einen Längsspalt und zwei zueinander parallele, äußere Flügel (6, 2') aufweist, die auf eine solche Weise vorspringen, daß sich ihr freier Rand in, oder im wesentlichen in die Ebene erstreckt, in der sich eine Wand des Ofens erstreckt, in dem vorliegenden Fall die Wand, in der sich das obenerwähnte Glasfenster befindet;
- ein zylindrisches Register (15), das zwischen den obenerwähnten parallelen Flügeln (6, 2') untergebracht ist, und das sich um seine geometrische Achse drehen kann, um einen dosierten Durchgang des Vorhangs aus Verbrennungsluft zu ermöglichen, die durch dieses zylindrische Register (15), das den obenerwähnten Längsspalt auf einstellbare Weise verschließt, in einer gleichmäßigen Dicke verteilt wird;
- eine flexible Dichtungslamelle (13), die Durchgangsöffnungen (14) für die Verbrennungsluft aufweist, und die einerseits das obenerwähnte zylindrische Register (15) berührt, und andererseits an einem bogenförmigen oder gebogenen, profilierten Teil (10) anliegt, das ebenfalls Durchgangsöffnungen (11) für die Verbrennungsluft aufweist, die zwischen den Durchgangsöffnungen (14) der obenerwähnten Dichtungslamelle (13) und dem obenerwähnten Längsspalt gelegen sind.

2. Ofen gemäß Anspruch 1, dadurch gekennzeichnet, daß die obenerwähnte Längskammer (1) an ihrer Basis über ihre ganze Länge einen Durchgang aufweist, dessen freies Ende nach unten umgebogen ist, um die von dem obenerwähnten zylindrischen Register (12) angesaugte Luft längs des obenerwähnten Fensters zu leiten.

3. Ofen gemäß irgendeinem der Ansprüche 1 oder 2, dadurch gekennzeichnet, daß an die obenerwähnte Längskammer (1) mindestens eine, aber vorzugsweise zwei Düsen (19) angeschlossen sind, die nach der Mitte des Ofens gerichtet sind, wo sich die Rauchgase der Verbrennung sammeln.

4. Ofen gemäß irgendeinem der Ansprüche 1 bis 3, dadurch gekennzeichnet, daß die zwei Flügel (6, 2') nach dem vorderen Bereich des Ofens gerichtet sind.

## Claims

1. A solid or liquid fuel operating furnace provided with, on one of the sides thereof, so-called front side, bounding the combustion chamber, a window in a transparent material allowing to watch the flames, wherein said front side is provided with means directing, from top to bottom and in the form of a curtain having substantially the same width as said window, insidious air caught from out of the furnace and directed into the combustion chamber along the inner side of said window, characterized in that said means comprise :
- a longitudinal chamber (1) having, on the face thereof directed towards a front side of said furnace, at least one longitudinal slot and two outer mutually parallel wings (6, 2') protruding so that their free edge extends or substantially extends in the plane in which a furnace wall extends, namely the wall in which said glazed window is located;
- a cylindrical register (15) being housed between said parallel wings (6, 2') and which can rotate around its geometrical axis to allow a dosed passage of the combustion air curtain distributed over an homogeneous thickness by this cylindrical register (15), which adjustably seals said longitudinal slot;
- a flexible insulating blade (13) with passing-trough openings (14) for combustion air and which contacts on the one hand said cylindrical register (15) and is applied, on the other hand, against a bent or folded profile part (10) having also passing-through openings (11) for combustion air, being located between the passing-through openings (14) in said insulating blade (13) and said longitudinal slot.

2. A furnace according to claim 1, characterized in that said longitudinal chamber (1) has, on the base thereof over the full length, a passage the free end of which is turned downards to direct aspirated air from said cylindrical register (12) along said window.

3. A furnace according to any one of claims 1 or 2, characterized in that, on said longitudinal chamber (1), at least one, but preferably two nozzles (19) are connected, said nozzles being oriented towards the centre of the hearth where combustion fumes gather.

4. A furnace according to any one of claims 1-3, characterized in that both wings (6, 2') are directed towards the front side of the hearth.
